# EUROPÄISCHE PATENTSCHRIFT

(11) **EP 0 636 326 B1**
(45) Veröffentlichungstag und Bekanntmachung des Hinweises auf die Patenterteilung: **17.09.1997**
(21) Anmeldenummer: 94107342.1
(22) Anmeldetag: 11.05.1994
(51) Int. Cl.: A45D 19/14

(54) **Verfahren zum Behandeln von menschlichem Kopfhaar mittels einer Flüssigkeit sowie Vorrichtung zur Durchführung des Verfahrens**
Process for the treatment of human head hair with a liquid and apparatus for carrying out the process
Procédé pour le traitement de cheveux au moyen d'un liquide et appareil pour la mise en oeuvre de ce procédé

(30) Priorität: 28.07.1993 DE 4325241
(43) Veröffentlichungstag der Anmeldung: 01.02.1995
(73) Patentinhaber: Wella Aktiengesellschaft, 64274 Darmstadt (DE)
(72) Erfinder: Voegler, Aloys, D-34132 Eiterfeld (DE)

(56) Entgegenhaltungen:
- AU-B- 605 980
- DE-U- 1 859 737
- DE-U- 8 911 150
- GB-A- 2 072 009
- US-A- 3 692 066

## Beschreibung

Die Erfindung betrifft ein Verfahren nach dem Oberbegriff des Anspruchs 1 und eine Vorrichtung nach dem Oberbegriff des Anspruchs 2.

Eine derartige Vorrichtung mit dem Verfahren ist zum Beispiel aus der US-A-3 692 066, UK-A-2 072 009 und der DE-U-18 59 737 bekannt. Als Dichteinrichtungen sind gummiartige Dichtungen vorgesehen, die sich durch eine aufpumpbare Schlauchdichtung oder als federelastische Dichtlippe an den Kopf anschmiegen. All diese Dichtungen haben den Nachteil, daß sie nicht in der Lage sind, die in der Praxis vorkommenden unterschiedlichen Kopfgrößen und Kopfformen befriedigend abzudichten.

Der Erfindung liegt die Aufgabe zugrunde, ein gattungsgleiches Verfahren bzw. Vorrichtung ohne den oben genannten Nachteil zu schaffen.

Gelöst wird diese Aufgabe nach dem kennzeichnenden Teil des Anspruchs 1 bzw. Anspruchs 2. Weitere vorteilhafte Weiterbildungen der Erfindung gehen aus den Unteransprüchen hervor.

Anhand mehrerer Figuren wird die Erfindung näher beschrieben.

Es zeigt:
- Fig. 1 bis 4: verschiedene Verfahrensschritte und einen prinzipiellen Aufbau einer Vorrichtung;
- Fig. 5: in einer Schnittdarstellung eine durch hydraulisches oder pneumatisches Strecken erweiterbare Dichtung;
- Fig. 6: die an einem Kopf angesetzte Dichtung nach der Fig. 5;
- Fig. 7 bis 9: einen prinzipiellen Verlauf der Dichtung an einem Kopf;
- Fig. 10: ein Ausführungsbeispiel einer Vorrichtung mit einer Dichteinrichtung nach den Fig. 5 und 6;
- Fig. 11: ein weiteres Ausführungsbeispiel einer Vorrichtung mit einer Dichteinrichtung mit einer durch manuelles Strecken erweiterbaren Dichtung;
- Fig. 12: in einer seitlichen Schnittdarstellung die Vorrichtung mit der Dichteinrichtung nach der Fig. 11;
- Fig. 13: in einer seitlichen Schnittdarstellung die komplette Dichtung nach der Fig. 12;
- Fig. 14: einen Schnitt XIV-XIV nach der Fig. 13;
- Fig. 15: eine Draufsicht XV nach der Fig. 13;
- Fig. 16: in einer Schnittdarstellung einen Rahmen nach der Fig. 12 zum Aufnehmen der Dichtung nach der Fig. 13;
- Fig. 17: einen Schnitt XVII-XVII nach der Fig. 16;
- Fig. 18: ein Schnitt XVIII-XVIII nach der Fig. 16;
- Fig. 19: einen Schnitt XIX-XIX nach der Fig. 17;
- Fig. 20: ein Blockdiagramm zum Steuern der Stellelemente nach den Fig. 5 und 6;
- Fig. 21: in einer Schnittdarstellung eine Dichtung nach der Fig. 6, jedoch mit einem Drucksensor und einer Arretierungseinrichtung;
- Fig. 22: ein Blockdiagramm nach der Fig. 20, jedoch mit einer Auflagedrucksteuerung und Steuerung zum Arretieren der Dichtung.

In der Fig. 1 ist ein prinzipieller Aufbau einer Vorrichtung 1 mit einer Dichteinrichtung 2 dargestellt, wobei die Dichteinrichtung 2 mit einem flüssigkeitsdichten Gehäuse 3 versehen ist. Die Dichteinrichtung 2 besteht im wesentlichen aus einer gummiartigen Dichtung 4 - die hier entspannt dargestellt ist - und einer Streckeinrichtung 5 zum Erweitern der Dichtung 4. Zum flüssigkeitsdichten Führen liegt die Dichtung 4 in einem Rahmen 7. Zum Strecken der Dichtung 4 im Rahmen 7 sind entsprechende Stellelemente 8 vorgesehen. Die Dichtung 4 ist so bemessen, daß sie sich noch mit ihrer Eigenspannung um einen relativ kleinen Kopf 6 einer erwachsenen Person nach den Fig. 7 bis 9 flüssigkeitsdicht anlegen kann. Der weitere Aufbau der Vorrichtung 1 geht aus den Fig. 10 und 12, der Verlauf der Dichtung 4 aus den Fig. 7 bis 9 hervor.

Fig. 2 zeigt die Dichtung 4 in maximal gestreckter Position, wobei die Innenkante der Dichtung 4 etwas über die Innenkante des Rahmens 7 übersteht zwecks Vermeidung einer Kopfbeschädigung.

Die Fig. 3 zeigt die Vorrichtung 1 nach der Fig. 2, jedoch mit einem Kopf 6. Zum Positionieren der Dichtung 4 mit einem Verlauf 9 nach den Fig. 7 bis 9 wird entweder der Kopf 6 oder die Vorrichtung 1 entsprechend ausgerichtet. Ist diese Position erreicht, wird die Dichtung 4 von den Stellelementen 8 zumindest zum Teil derart entlastet, daß sich die Innenkante der Dichtung 4 an den Kopf 6 anschmiegt (Fig. 4).

Eine vergrößerte Ansicht des Schnitts V-V nach der Fig. 3 zeigt die Fig. 5, des Schnitts VI-VI nach der Fig. 4 die Fig. 6. Als Stellelement 8 ist ein in einem Zylinder 10 angeordneter Kolben 11 vorgesehen, wobei der Kolben 11 über eine Kolbenstange 12 mit der Dichtung 4 über eine Verbindungsbohrung 13 verbunden ist. Über ein Schlauchanschlußteil 14 ist die Dichtung 4 hydraulisch oder pneumatisch steuerbar. Als zusätzliche Maßnahme für ein flüssigkeitsdichtes Verstellen der Dichtung 4 ist diese mit einem Dichtlappen 15 versehen. Eine dem Zylinder 10 zugeordnete Luftausgleichsöffnung 16 kann als zusätzlicher Schlauchanschlußteil 14 ausgestaltet werden, wodurch die Dichtung 4 wahlweise pneumatisch oder hydraulisch über den entlasteten Zustand hinaus zumindest im kritischen Schläfenbereich 17 des Kopfs 6 verkleinert werden kann, um eine optimale flüssigkeitsdichte Dichtung zwischen der Dichtung 4 und dem Schläfenbereich 17 zu erhalten.

Für die in der Praxis im Friseursalon vorkommenden verschiedenen Kopfformen und -größen müssen folgende Kopfmaße berücksichtigt werden: Kopflänge a (Fig. 7): 165 bis 205 mm; Nacken-Stirnhöhle b (Fig. 7): 145 bis 205 mm; Kopfbreite c (Fig. 8): 135 bis 165 mm; Kopfumfang U (Fig. 9): 520 bis 600 mm. Als günstiger Neigungswinkel Alpha (Fig. 7) haben sich ca. 55 Grad erwiesen. Es ist vorteilhaft, wenn die Breite X (Fig. 7) der Dichtung 4 10 mm nicht überschreitet.

In der Fig. 10 ist ein Ausführungsbeispiel als haubenartige Vorrichtung 1 dargestellt. Hierbei ist eine Streckeinrichtung 5 nach der Fig. 5 vorgesehen. Die Vorrichtung 1 kann an geeigneten Stellen mit einem verstellbaren Stativ verbunden werden. Das Gehäuse 3 ist mit einer abnehmbaren Haube 18 versehen, wodurch einerseits bei abgenommener Haube 18 das Ausrichten der Vorrichtung 1 an dem Kopf 6 erleichtert ist, um dann das zu behandelnde Kopfhaar 19 (gestrichelt angedeutet) auf eine Bodenfläche 20 zu legen, andererseits bei aufgesetzter Haube 18 diese als Spritzschutz dient. Zum Behandeln von Haar 19 kann zum Beispiel ein sich oszillierend bewegender Duschbügel 21 vorgesehen werden, der zum Beispiel von einem integrierten Turbinenantrieb 22 bewegt wird. Von einem nicht dargestellten Druckluft- oder Druckwasserpumpe sind die Schlauchanschlußteile 14 mit Druckschläuchen 23 verbunden.

Eine manuell zu betätigende Streckeinrichtung 5.1 ist in der Fig. 11 dargestellt, wobei ein Stellelement 8.1 mit einem Betätigungselement 24 vorgesehen ist, das zum Strecken und Anpassen der Dichtung 4 dient. Je nach Stellung des Betätigungselements 24 kann die Dichtung 4 mit ihrer Andruckskraft an die abzudichtende Oberfläche des Kopfs 6 eingestellt werden. Diese Funktion kann durch eine Druckfeder 26 unterstützt werden. Durch eine Verriegelungseinrichtung 27 kann die Dichtung 4 über die Kolbenstange 12 in ihrer Position fixiert werden. Als Füllmaterial für das Innere des freien Dichtungsabschnitts 29 kann eine gummiartige Schaummasse oder eine viskose Masse vorgesehen werden. Ein freies Ende 30 der Kolbenstange 12 ist fest mit der Dichtung 4 an Verbindungsstellen 13 verbunden, beispielsweise mittels Vulkanisierens oder einer Verrastung.

In der Fig. 12 ist in einem Seitenschnitt die Vorrichtung 1 mit der Dichteinrichtung 2 nach der Fig. 11 dargestellt. In diesem Ausführungsbeispiel sind neun symmetrisch verteilte Stellelemente 8.1 bis 8.9 vorgesehen (siehe auch Fig. 17 und 18!), wobei jeweils ein Stellelement 8.3, 8.8 im kritischen Schläfenbereich 17 angeordnet ist. Zum Öffnen oder Schließen der Haube 18, die beispielsweise mit einem Bajonettverschluß 31 versehen ist, ist ein Drehgriff 32 vorgesehen. Am tiefsten Punkt im Nackenbereich ist die Dichtung 4 als ein Abflußstutzen 33 ausgestaltet.

Eine Schnittdarstellung der Dichtung 4 in Seitenansicht zeigt die Fig. 13. Die neun Verbindungsstellen 13 sind in einer Flucht zu den Stellelementen 8, 8.1 bis 8.9 angeordnet.

Ein Schnitt XIV-XIV nach der Fig. 13 ist in der Fig. 14 dargestellt. Hierbei wird insbesondere deutlich, daß die Dichtung 4 unterseitig mit Längsrillen 34 versehen ist, wodurch ein besseres Gleiten im Rahmen 7 zum Verstellen erreicht wird.

Eine Draufsicht XV auf die Dichtung 4 nach der Fig. 13 ist in der Fig. 15 dargestellt. Besonders deutlich geht die Anordnung der Verbindungsstellen 13 hervor.

Als Einzelheit ist der Rahmen 7 nach der Fig. 12 in der Fig. 16 in einer geschnittenen Seitenansicht dargestellt.

Zwecks besserer Anschauung ist ein Schnitt XVII-XVII nach der Fig. 16 in der Fig. 17 und ein Schnitt XVIII-XVIII nach der Fig. 16 in der Fig. 18 dargestellt.

Einen Schnitt XIX-XIX nach der Fig. 17 zeigt die Fig. 19, wobei als ein Teil der Verriegelungseinrichtung 27 nach der Fig. 11 die Rastschiene 35 und die beiden Verstellnuten 36 zum axialen Verstellen des Betätigungselements 24 besser hervorgehen.

Ein prinzipielles Blockschaltbild zum gleichzeitigen Steuern aller Stellelemente 8 nach den Fig. 5 und 6 ist in der Fig. 20 dargestellt. Eine Druckluft- oder Druckwasserpumpe 37 ist über Druckschläuche 23 mit den Stellelementen 8 verbunden, wobei die Pumpe 37 über eine Leitung 38 von einer Bedieneinrichtung 39 ansteuerbar ist. Im einfachsten Fall ist die Bedieneinrichtung 39 mit einem Ein-/Ausschalter versehen, womit die Dichtung 4 wahlweise in eine gestreckte oder entspannte Position gebracht werden kann. Die Druckschläuche 23 können vorteilhafterweise mit einem Ringkanal 40 verbunden sein.

In der Fig. 21 ist ein Stellelement 8.10 dargestellt, das prinzipiell wie das Element 8 nach der Fig. 6 aufgebaut ist, jedoch zusätzlich mit einer steuerbaren Feststelleinrichtung 41 und mit einem Drucksensor 42 versehen ist. Dadurch ist es möglich, das Stellelement 8.10 so zu steuern, bis ein vorgegebener Anlagedruck der Dichtung 4 an den Kopf 6 erreicht ist. Beispielsweise kann als Feststelleinrichtung 41 ein elektrischer Hubmagnet 43 vorgesehen werden, der sich mit einer Zahnstange 44 verriegeln kann, wobei die Zahnstange 44 als Verlängerung der Kolbenstange 12 ausgebildet ist. Sobald der von dem Drucksensor 42 erfaßte Druck mit dem vorgegebenen Druck übereinstimmt, wird die Kolbenstange 12 von der Feststelleinrichtung 41 festgehalten. Sodann wird die Pumpe 37 ausgeschaltet. Nach Beendigung der Behandlung wird lediglich die Pumpe 37 kurzzeitig derart wieder eingeschaltet, daß ein Strecken der Dichtung 4 bewirkt wird und in dieser Position durch Verrasten der Feststelleinrichtung 41 bleibend gehalten wird. Während eines Streckvorgangs zum Einstellen des Auflagedrucks ist eine Sperre 45 des Hubmagnets 43 angezogen, so daß die Zahnstange 44 sich frei bewegen kann. Anstelle der Feststelleinrichtung 41 kann der vorgegebene Auflagedruck auch mit einer während der Behandlungsdauer kontinuierlichen Druckbeaufschlagung auf die Kolbenstange 12 erzielt werden.

Ein schematisches Blockschaltbild für einen Betrieb des Stellelements 8.10 nach der Fig. 21 ist in der Fig. 22 dargestellt. Für den Betrieb der Vorrichtung 1 ist eine Bedieneinrichtung 39 vorgesehen, die mit einer Steuereinrichtung 46 verbunden ist. Die Steuereinrichtung 46 ist ausgangsseitig mit einer Pumpe 37 und dem Drucksensor 42 verbunden. Über einen Druckschlauch 23 ist das Stellelement 8.10 mit der Pumpe 37 verbunden. Eingangsseitig ist die Steuereinrichtung 46 mit einem Komparator 47 verbunden, der dann ein Signal in die Steuereinrichtung 46 gibt, wenn ein vorgegebener Auflagedruck - erfaßt von dem mit dem Komparator 47 verbundenen Drucksensor 42 -, der mit einer Anlagedruckvorwahleinrichtung 48 eingestellt werden kann, erreicht wird. Eine Inbetriebnahme der Vorrichtung 1 erfolgt durch die Bedieneinrichtung 39, die mit folgenden Funktionen belegt werden kann: "AUF" (Strecken der Dichtung 4 zum Aufsetzen der Vorrichtung 1 auf einen Kopf 6), "ANLEGEN" (der Dichtung 4 an den Kopf 6), "AUS" (Abschalten der Vorrichtung 1 bei Entspannung der Dichtung 4).

Um aus Kostengründen nicht jedes Stellelement 8.1 bis 8.9 mit je einem Regelungssystem nach der Fig. 22 versehen zu müssen, wird für die Praxis vorgeschlagen, ein Zweikreissystem vorzusehen, wobei der erste Kreis die beiden Stellelemente 8.3, 8.8 im Schläfenbereich und der zweite Kreis die übrigen Stellelemente 8.1, 8.2, 8.4, 8.5, 8.6, 8.7, 8.9 einschließt. Für jeden Kreis ist nur ein Drucksensor 42 zum Erfassen des Drucks vorgesehen. Für den ersten Kreis kann ein Drucksensor 42 zum Beispiel am Stellelement 8.3 und für den zweiten Kreis zum Beispiel ein Drucksensor 42 am Stellelement 8.5 vorgesehen werden. Zum Umschalten der Kreise zwecks Erfassung des Drucks und Einstellens der Stellelemente 8.1 bis 8.9 ist ein Umschalter (nicht dargestellt) vorgesehen, so daß in einem ersten Schritt der zweite Kreis angesteuert wird, dann eine Kreisumschaltung erfolgt und danach der erste Kreis angesteuert wird.

### Bezugszeichenliste

- 1: Vorrichtung
- 2: Dichteinrichtung
- 3: Gehäuse
- 4: Dichtung
- 5, 5.1: Streckeinrichtung
- 6: Kopf
- 7: Rahmen
- 8,.8.1 - 8.10.: Stellelement
- 9: Dichtungsverlauf
- 10: Zylinder
- 11: Kolben
- 12: Kolbenstange
- 13: Verbindungsbohrung/-stelle
- 14: Schlauchanschlußteil
- 15: Dichtlappen
- 16: Luftausgleichsöffnung
- 17: Schläfenbereich
- 18: Haube
- 19: Kopfhaar
- 20: Bodenfläche
- 21: Duschbügel
- 22: Turbinenantrieb
- 23: Druckschlauch
- 24: Betätigungselement
- 25: Andruckseinrichtung
- 26: Druckfeder
- 27: Verriegelungseinrichtung
- 28: Innere
- 29: Dichtungsabschnitt
- 30: Freies Ende (Kolbenstange)
- 31: Bajonettverschluß
- 32: Drehgriff
- 33: Abflußstutzen
- 34: Längsrille
- 35: Rastschiene
- 36: Verstellnut
- 37: Druckluft-/Druckwasserpumpe
- 38: Leitung
- 39: Bedieneinrichtung
- 40: Ringkanal
- 41: Feststelleinrichtung
- 42: Drucksensor
- 43: Hubmagnet
- 44: Zahnstange
- 45: Sperre
- 46: Steuereinrichtung
- 47: Komparator
- 48: Anlagedruckvorwahleinrichtung
- 49: Elektrische Leitung
- 50: Elektrische Leitung
- 51: Regelungssystem
- a: Kopflänge
- b: Nacken-Stirnhöhe
- c: Kopfbreite
- U: Kopfumfang
- X: Dichtungsbreite
- Y: Schläfenbereich

## Patentansprüche

1. Verfahren zum kosmetischen Behandeln von menschlichem Kopfhaar mittels einer Flüssigkeit, wobei eine um den Kopf verlaufende Dichteinrichtung mit einer gummiartigen Dichtung einer Behandlungsvorrichtung ein unkontrolliertes Abfließen der Flüssigkeit von dem Kopfhaar in den Gesichts- und Halsbereich verhindert,
**dadurch gekennzeichnet**,
daß zum Ansetzen der Dichtung (4) an den Kopf (6) die Dichtung (4) zunächst durch Strecken mittels einer Streckeinrichtung erweitert und dann zumindest zum Teil entlastet wird, und daß zum Absetzen der Dichtung (4) vom Kopf (6) die Dichtung (4) zunächst durch Strecken mittels einer Streckeinrichtung erweitert und dann entlastet wird.

2. Vorrichtung zum Behandeln von menschlichem Kopfhaar mittels einer Flüssigkeit, wobei eine um den Kopf verlaufende Dichteinrichtung mit einer gummiartigen Dichtung ein unkontrolliertes Abfließen der Flüssigkeit von dem Kopfhaar in den Gesichts- und Halsbereich verhindert,
**dadurch gekennzeichnet**,
daß die Dichtung (4) in einem Rahmen (7) für Streckbewegungen aufgenommen und mit einer Streckeinrichtung (5, 5.1) zum Erweitern der Dichtung versehen ist.

3. Vorrichtung nach Anspruch 1, **dadurch gekennzeichnet,** daß die Streckeinrichtung (5, 5.1) mit mehreren Stellelementen (8, 8.1 bis 8.10) versehen ist.

4. Vorrichtung nach Anspruch 3, **dadurch gekennzeichnet,** daß eine manuell betätigbare Streckeinrichtung (5.1) vorgesehen ist.

5. Vorrichtung nach Anspruch 3, **dadurch gekennzeichne**t, daß eine pneumatisch oder hydraulisch betätigbare Streckeinrichtung (5) vorgesehen ist.

6. Vorrichtung nach Anspruch 2, **dadurch gekennzeichnet,** daß eine helmartige Vorrichtung (1) vorgesehen ist.

7. Vorrichtung nach Anspruch 6, **dadurch gekennzeichnet,** daß die Vorrichtung (1) mit einer abnehmbaren Haube (18) versehen ist.

8. Vorrichtung nach Anspruch 3, **dadurch gekennzeichnet,** daß jeweils ein Stellelement (8.10) in einem Schläfenbereich (17) angeordnet ist.

9. Vorrichtung nach Anspruch 8, **dadurch gekennzeichnet,** daß die Stellelemente (8.10) mit einer die Dichtung (4) andrückbaren Einrichtung (25) versehen sind.

10. Vorrichtung nach Anspruch 3, **dadurch gekennzeichnet,** daß die Stellelemente (8.10) mit einer Feststelleinrichtung (41) versehen sind.

11. Vorrichtung nach Anspruch 3, **dadurch gekennzeichnet,** daß die Stellelemente (8.1 bis 8.9) mit einer Verriegelungseinrichtung (27) versehen sind.

12. Vorrichtung nach Anspruch 3, **dadurch gekennzeichnet,** daß zumindest ein Teil der Stellelemente (8, 8.1 bis 8.10) mit einem Drucksensor (42) zum Erfassen eines Anlagedrucks der Dichtung (4) an den Kopf (6) versehen sind.

13. Vorrichtung nach Anspruch 12, **dadurch gekennzeichnet,** daß dem Drucksensor (42) ein Regelungssystem (51) zugeordnet ist.

14. Vorrichtung nach Anspruch 2, **dadurch gekennzeichnet,** daß die Dichtung (4) mit einem Abflußstutzen (33) versehen ist.

## Claims

1. A method of cosmetically treating human head hair with a liquid, wherein a sealing arrangement of treatment apparatus prevents an uncontrolled flow of liquid from the hair to the face and neck, the sealing arrangement having a rubber-type seal and extending round the head, characterised in that, to place the seal (4) on the head (6), the seal (4) is first enlarged by stretching using a stretching device and then at least partially relaxed, and in that, to remove the seal (4) from the head (6), the seal (4) is first enlarged by stretching using a stretching device and then relaxed.

2. Apparatus for treating human head hair with a liquid, wherein a sealing arrangement having a rubber-type seal and extending round the head prevents an uncontrolled flow of liquid from the hair to the face and neck, characterised in that the seal (4) is held in a frame (7) for stretching movements and is provided with a stretching device (5, 5.1) for enlarging the seal.

3. Apparatus according to claim 1, characterised in that the stretching device (5, 5.1) is provided with a plurality of adjusting members (8, 8.1 to 8.10).

4. Apparatus according to claim 3, characterised in that a manually operated stretching device (5.1) is provided.

5. Apparatus according to claim 3, characterised in that a pneumatically or hydraulically operated stretching device (5) is provided.

6. Apparatus according to claim 2, characterised in that helmet-type apparatus (1) is provided.

7. Apparatus according to claim 6, characterised in that the apparatus (1) is provided with a detachable crown (18).

8. Apparatus according to claim 3, characterised in that an adjusting member (8.10) is arranged in each temple region (17).

9. Apparatus according to claim 8, characterised in that the adjusting members (8.10) are provided with a device (25) pressable against the seal (4).

10. Apparatus according to claim 3, characterised in that the adjusting members (8.10) are provided with a fixing device (41).

11. Apparatus according to claim 3, characterised in that the adjusting members (8.1 to 8.9) are provided with a locking device (27).

12. Apparatus according to claim 3, characterised in that at least some of the adjusting members (8, 8.1 to 8.10) are provided with a pressure sensor (42) for detecting the contact pressure of the seal (4) against the head (6).

13. Apparatus according to claim 12, characterised in that a control system (51) is associated with the pressure sensor (42).

14. Apparatus according to claim 2, characterised in that the seal (4) is provided with a drainage pipe (33).

## Revendications

1. Procédé pour le traitement cosmétique de cheveux humains au moyen d'un liquide, un dispositif d'étanchéité, s'étendant autour de la tête, équipé d'un joint d'étanchéité, du genre en caoutchouc et appartenant à un dispositif de traitement, empêchant tout écoulement incontrôlé du liquide depuis les cheveux, risquant de couler sur la zone du visage et du cou,
caractérisé en ce que,
pour appliquer le joint d'étanchéité (4) sur la tête (6), on commence par agrandir par étirage le joint d'étanchéité (4), au moyen d'un dispositif d'étirage, puis on le relâche au moins en partie, et en ce que, pour enlever le joint d'étanchéité (4) de la tête (6), on commence par agrandir le joint d'étanchéité (4), par étirage au moyen d'un dispositif d'étirage, puis on le relâche.

2. Dispositif de traitement de cheveux humains au moyen d'un liquide, un dispositif d'étanchéité s'étendant autour de la tête, équipé d'un joint d'étanchéité du genre en caoutchouc, empêchant tout écoulement incontrôlé du liquide depuis les cheveux, dans la zone de visage et de cou,
caractérisé en ce que
le joint d'étanchéité (4) est logé dans un cadre (7) destiné à effectuer des mouvements d'étirage et est pourvu d'un dispositif d'étirage (5, 5.1) pour agrandir le joint d'étanchéité.

3. Dispositif selon la revendication 1, caractérisé en ce que le dispositif d'étirage (5, 5.1) est pourvu de plusieurs éléments de réglage (8, 8.1 à 8.10).

4. Dispositif selon la revendication 3, caractérisé en ce qu'un dispositif d'étirage (5.1) actionnable manuellement est prévu.

5. Dispositif selon la revendication 3, caractérisé en ce qu'un dispositif d'étirage (5) pouvant être actionné pneumatiquement ou hydrauliquement est prévu.

6. Dispositif selon la revendication 2, caractérisé en ce qu'un dispositif (1) du genre d'un casque est prévu.

7. Dispositif selon la revendication 6, caractérisé en ce que le dispositif (1) est pourvu d'un capot (18) amovible.

8. Dispositif selon la revendication 3, caractérisé en ce qu'un élément de réglage (8.10) est respectivement disposé dans chaque zone de tempe.

9. Dispositif selon la revendication 8, caractérisé en ce que les éléments de réglage (8, 10) sont pourvus d'un dispositif (25) pouvant être pressé sur le joint d'étanchéité (4).

10. Dispositif selon la revendication 3, caractérisé en ce que les éléments de réglage (8.10) sont pourvus d'un dispositif de fixation (41).

11. Dispositif selon la revendication 3, caractérisé en ce que les éléments de réglage (8.1 à 8.9) sont pourvus d'un dispositif de verrouillage (27).

12. Dispositif selon la revendication 3, caractérisé en ce qu'au moins une partie des éléments de réglage (8, 8.1 à 8.10) sont pourvus d'un capteur de pression (42) destiné à appréhender la pression d'application du joint d'étanchéité (4) sur la tête (6).

13. Dispositif selon la revendication 12, caractérisé en ce qu'un système de régulation (51) est associé au capteur de pression (42).

14. Dispositif selon la revendication 2, caractérisé en ce que le joint d'étanchéité (4) est pourvu d'une tubulure d'évacuation (33).
